# EUROPÄISCHE PATENTSCHRIFT

(11) **EP 2 080 886 B1**
(45) Veröffentlichungstag und Bekanntmachung des Hinweises auf die Patenterteilung: **15.02.2012**
(21) Anmeldenummer: 08170555.0
(22) Anmeldetag: 03.12.2008
(51) Int. Cl.: F02D 41/14, F01N 11/00

(54) **Verfahren zur Bestimmung des Luftverhältnisses**
Method for determining the air ratio
Appareil électronique portable et son procédé de fonctionnement

(30) Priorität: 18.01.2008 DE 102008005093
(43) Veröffentlichungstag der Anmeldung: 22.07.2009
(73) Patentinhaber: Ford Global Technologies, LLC, Dearborn, MI 48126 (US)
(72) Erfinder: Yacoub, Yasser Mohammed Sayed, 50858 Köln (DE)
(74) Vertreter: Dörfler, Thomas

(56) Entgegenhaltungen:
- EP-A- 0 992 664
- EP-A- 1 936 140
- DE-A1-102007 010 189

## Beschreibung

Die Erfindung betrifft ein Verfahren zur Bestimmung des Luftverhältnisses λ mittels einer im Abgassystem einer Brennkraftmaschine angeordneten Lambda-Sonde.

Die Kenntnis des Luftverhältnisses λ ist im Rahmen des Betriebs bzw. der Steuerung einer Brennkraftmaschine von besonderer Bedeutung.

So wird das Luftverhältnis λ zur Festlegung der einzuspritzenden Kraftstoffmenge, des Einspritzzeitpunktes und/oder zur Steuerung einer Abgasrückführung benötigt, aber auch zur Überwachung und zum Betreiben der unterschiedlichen Abgasnachbehandlungssysteme, die nach dem Stand der Technik zur Reduzierung der Schadstoffe eingesetzt werden und auf die im folgenden beispielhaft eingegangen wird. In diesem Zusammenhang wird deutlich werden, dass das Luftverhältnis λ ein wesentlicher Betriebsparameter der Brennkraftmaschine, insbesondere im Hinblick auf die Abgasnachbehandlung, ist.

Nach dem Stand der Technik werden Brennkraftmaschinen zur Reduzierung der Schadstoffemissionen mit verschiedenen Abgasnachbehandlungssystemen ausgestattet. Zwar findet bei einem ausreichend hohen Temperaturniveau und dem Vorhandensein genügend großer Sauerstoffmengen eine Oxidation der unverbrannten Kohlenwasserstoffe (HC) und von Kohlenmonoxid (CO) statt. Jedoch müssen in der Regel besondere Reaktoren und/oder Filter im Abgastrakt vorgesehen werden, um die Schadstoffemissionen unter sämtlichen Betriebsbedingungen spürbar zu reduzieren. Im Rahmen der vorliegenden Erfindung werden das Kohlenmonoxid (CO) und die unverbrannten Kohlenwasserstoffe (HC) unter dem Begriff der "reduzierenden Abgasbestandteile" bzw. "zu oxidierenden Abgasbestandteile" zusammengefaßt.

Bei Ottomotoren kommen katalytische Reaktoren zum Einsatz, die unter Verwendung katalytischer Materialien, welche die Geschwindigkeit bestimmter Reaktionen erhöhen, eine Oxidation von HC und CO auch bei niedrigen Temperaturen sicherstellen. Sollen zusätzlich Stickoxide reduziert werden, kann dies durch den Einsatz eines Drei-Wege-Katalysators erreicht werden, der dazu aber einen in engen Grenzen ablaufenden stöchiometrischen Betrieb (λ ≈ 1) des Ottomotors erfordert. Dabei werden die Stickoxide NOₓ mittels der vorhandenen nicht oxidierten Abgaskomponenten, nämlich den Kohlenmonoxiden und den unverbrannten Kohlenwasserstoffen, reduziert, wobei gleichzeitig diese Abgaskomponenten oxidiert werden.

Bei Brennkraftmaschinen, die mit einem Luftüberschuß betrieben werden, beispielsweise im Magerbetrieb arbeitende Ottomotoren, aber auch direkteinspritzende Dieselmotoren und auch direkteinspritzende Ottomotoren, können die im Abgas befindlichen Stickoxide prinzipbedingt d. h. aufgrund der fehlenden Reduktionsmittel nicht reduziert werden.

Zur Oxidation der unverbrannten Kohlenwasserstoffe (HC) und von Kohlenmonoxid (CO) wird daher im Abgassystem ein Oxidationskatalysator vorgesehen. Sowohl diese für direkteinspritzende Brennkraftmaschinen verwendeten Oxidationskatalysatoren als auch die bei herkömmlichen Ottomotoren eingesetzten Drei-Wege-Katalysatoren benötigen eine bestimmte Betriebstemperatur, um die Schadstoffe in ausreichendem Maße zu konvertieren und die Schadstoffemissionen spürbar zu reduzieren. Die Drei-Wege-Katalysatoren sollen im Rahmen der vorliegenden Erfindung zu den Oxidationskatalysatoren gezählt werden.

Sollen lediglich die üblicherweise im Abgas enthaltenen unverbrannten Kohlenwasserstoffe bzw. das vorliegende Kohlenmonoxid oxidiert werden, kann eine Mindestbetriebstemperatur von 150°C bis 250°C als ausreichend angesehen werden. Insbesondere aufgrund der hohen HC-Emissionen während der Kaltstartphase ist der Oxidationskatalysator in der Regel das Abgasnachbehandlungssystem, das am nächsten am Auslaß der Brennkraftmaschine angeordnet ist und zuerst von den heißen Abgasen durchströmt wird.

Zur Oxidation der zu reduzierenden Abgasbestandteile mittels Oxidationskatalysator ist Sauerstoff erforderlich, der im Abgas selbst vorliegen kann und/oder der vorwiegend während des überstöchiometrischen Betriebs (λ > 1) der Brennkraftmaschine in der Oberflächenbeschichtung des Oxidationskatalysators eingelagert wird und während des überstöchiometrischen Betriebs (λ < 1) der Brennkraftmaschine freigesetzt und zur Oxidation genutzt wird.

Zur Bestimmung der eingelagerten und freigesetzten Sauerstoffmengen mittels Rechenmodellen kann stromaufwärts und stromabwärts des Oxidationskatalysators eine Lambda-Sonde vorgesehen werden. Zur Bestimmung des Sauerstoffgehalts des Abgases kann eine Lambda-Sonde stromaufwärts des Oxidationskatalysators dienen.

Zur Reduzierung der Stickoxide werden u. a. selektive Katalysatoren, sogenannte SCR-Katalysatoren, eingesetzt, bei denen gezielt Reduktionsmittel in das Abgas eingebracht wird, um die Stickoxide selektiv zu vermindern. Als Reduktionsmittel kommen neben Ammoniak und Harnstoff auch unverbrannte Kohlenwasserstoffe zum Einsatz. Letzteres wird auch als HC-Anreicherung bezeichnet, wobei die unverbrannten Kohlenwasserstoffe direkt in den Abgastrakt eingebracht werden oder aber durch innermotorische Maßnahmen, beispielsweise durch eine Nacheinspritzung von zusätzlichem Kraftstoff in den Brennraum nach der eigentlichen Verbrennung, zugeführt werden. Dabei soll der nacheingespritzte Kraftstoff nicht im Brennraum durch die noch ablaufende Hauptverbrennung oder aber durch die - auch nach Beendigung der Hauptverbrennung - hohen Verbrennungsgastemperaturen gezündet werden, sondern während des Ladungswechsels in den Abgastrakt eingeleitet werden.

Grundsätzlich können die Stickoxidemissionen auch mit einem sogenannten Stickoxidspeicherkatalysator (LNT -Lean NOₓ Trap) reduziert werden.

Dabei werden die Stickoxide zunächst - während eines mageren Betriebs der Brennkraftmaschine - im Katalysator absorbiert d. h. gesammelt und gespeichert, um dann während einer Regenerationsphase beispielsweise mittels eines unterstöchiometrischen Betriebs (beispielsweise λ < 0,95) der Brennkraftmaschine bei Sauerstoffmangel reduziert zu werden, wobei die im Abgas befindlichen unverbrannten Kohlenwasserstoffe als Reduktionsmittel dienen. Weitere innermotorische Möglichkeiten zur Anreicherung des Abgases mit Reduktionsmittel, insbesondere mit unverbrannten Kohlenwasserstoffen, bietet die Abgasrückführung (AGR) und - bei Dieselmotoren - die Drosselung im Ansaugtrakt. Wie bereits für die SCR-Katalysatoren weiter oben ausgeführt, kann eine Anreicherung des Abgases mit unverbrannten Kohlenwasserstoffen auch mittels Nacheinspritzung von Kraftstoff realisiert werden oder aber das Reduktionsmittel wird direkt in den Abgastrakt eingebracht, beispielsweise durch Einspritzen von zusätzlichem Kraftstoff stromaufwärts des LNT.

Während der Regenerationsphase werden die Stickoxide freigegeben und im wesentlichen in Stickstoffdioxid (N₂), Kohlenstoffdioxid (CO₂) und Wasser (H₂O) umgewandelt. Zur Einleitung und Steuerung der Regenrationsphase kann eine stromaufwärts des LNT angeordnete Lambda-Sonde dienen, mit welcher das momentane im Abgasstrom vorliegende Luftverhältnis λ bestimmt wird.

Der im Abgas enthaltene Schwefel wird ebenfalls im LNT absorbiert und muß im Rahmen einer sogenannten Entschwefelung regelmäßig entfernt werden. Hierfür muß der LNT auf hohe Temperaturen, üblicherweise zwischen 600°C und 700 °C, erwärmt und - wie für die Regeneration zuvor beschrieben - mit einem Reduktionsmittel versorgt werden.

Zur Minimierung der Emission von Rußpartikeln werden nach dem Stand der Technik sogenannte regenerative Partikelfilter eingesetzt, die die Rußpartikel aus dem Abgas herausfiltern und speichern, wobei diese Rußpartikel im Rahmen der Regeneration des Filters intermittierend verbrannt werden. Hierzu ist Sauerstoff bzw. ein Luftüberschuß im Abgas erforderlich, um den Ruß im Filter zu oxidieren, was beispielsweise durch einen überstöchiometrischen Betrieb (λ > 1) der Brennkraftmaschine erreicht werden kann. In der Regel ist für die Regeneration des Filters eine Sauerstoffkonzentration von mindestens 3 bis 5% erforderlich.

Grundsätzlich kann mittels Lambda-Sonden auch die Funktionstüchtigkeit eines Oxidationskatalysators und/oder eines LNT überwacht werden, wie dies in der Anmeldung EP 06126595.5 beschrieben ist.

Bei der meßtechnischen Bestimmung des Luftverhältnisses λ mittels Lambda-Sonde ist ein meßtechnisches Fehlverhalten der Lambda-Sonde zu beobachten. Bei Überschreiten einer bestimmten HC-Konzentration HC_{threshold} im Abgas liefert die Lambda-Sonde einen vom tatsächlich vorliegenden Luftverhältnis λₜₐₜ abweichenden Wert λₘₑₛₛ für das Luftverhältnis.

Dabei gibt die Sonde eine Meßgröße λₘₐₛₛ aus, die über dem tatsächlich vorliegenden Luftverhältnis λₜₐₜ liegt d.h. das mittels Lambda-Sonde ermittelte Luftverhältnis Aₘₑₛₛ ist größer als das tatsächliche Luftverhältnis λₜₐₜ.

Die Abweichung des meßtechnisch ermittelten Luftverhältnisses λₘₑₛₛ vom tatsächlich vorliegenden Luftverhältnis λₜₐₜ ist abhängig von der HC-Konzentration stromaufwärts der Sonde und der Raumgeschwindigkeit des Abgases bzw. der Verweilzeit der die Sonde passierenden Abgase an der Sonde, wobei der Meßfehler mit zunehmender HC-Konzentration zunimmt, wie in Figur 1 dargestellt.

Figur 1 zeigt in einem Diagramm den Meßfehler in [%] d. h. (λₜₐₜ - λₘₑₛₛ)/ λₘₑₛₛ in [%] über der HC-Konzentration [ppm] im Abgas bei einer vorgegebenen Raumgeschwindigkeit. Dargestellt sind eine Vielzahl von Wertepaaren und die dazugehörige Regressionsgerade.

Die technischen Zusammenhänge, welche zu dem Fehlverhalten der Sonde bzw. zu dem oben beschriebenen Meßfehler bei der Bestimmung des Luftverhältnisses λ führen, werden im folgenden kurz unter Bezugnahme auf Figur 2 erläutert.

Gemäß Figur 2 passiert das Abgas die im Abgassystem bzw. der Abgasleitung angeordnete Sonde 1 (kenntlich gemacht mit Pfeilen). Stromaufwärts der Sonde 1 weist das Abgas eine O₂-Konzentration O_{2,up} auf Des weiteren enthält das Abgas unter anderem Kohlendioxid (CO₂), Kohlenmonoxid (CO) und unverbrannte Kohlenwasserstoffe (HC) in den Konzentrationen CO_{2,up}, COᵤₚ und HCᵤₚ.

Zumindest ein Teil der reduzierenden Abgasbestandteile d. h. der zu oxidierenden Abgasbestandteile d. h. des Kohlenmonoxids (CO) und der unverbrannten Kohlenwasserstoffe (HC) werden beim Passieren der Sonde an der Sonde oxidiert. Diese Oxidationsvorgänge sind denen in einem Oxidationskatalysator ablaufenden Reaktionen ähnlich; auch weil die Sonde zumindest teilweise mit ähnlichen bzw. identischen Materialien beschichtet ist wie ein Oxidationskatalysator.

Infolge der Oxidationsvorgänge nehmen die Konzentrationen der beteiligten Abgasbestandteile ab, so dass die Konzentration des Kohlenmonoxids (CO), der unverbrannten Kohlenwasserstoffe (HC) und des Sauerstoffs stromabwärts der Sonde - CO_{down}, HC_{down} und O_{2,down} - unterhalb der Konzentrationen COᵤₚ, HCᵤₚ,O_{2,up} stromaufwärts der Sonde liegen.

Die Abnahme der Sauerstoffkonzentration von O_{2,up} auf O_{2,down} resultiert aus dem Sauerstoffverbrauch im Rahmen der an der Sonde ablaufenden Oxidationsvorgänge. Der Wert λₘₑₛₛ, den die Sonde als Meßgröße ausgibt, basiert auf der Sauerstoffkonzentration stromabwärts der Sonde (O_{2,down}), so dass λₘₑₛₛ auch als λ_{brown} bezeichnet werden kann. Es gilt: ${λ}_{down} = {λ}_{mess}$

Die an der Sonde ablaufenden Oxidationsvorgänge können aber keinen beliebig großen Umfang annehmen. Übersteigt die HC-Konzentration stromaufwärts der Sonde einen bestimmten Schwellenwert mit HCᵤₚ > HC_{threshold}, ist die Sonde nicht mehr in der Lage, darüber hinaus weiteres HC zu oxidieren.

Figur 3a zeigt diesen funktionalen Zusammenhang, wobei die HC-Konzentration stromaufwärts der Sonde (HCᵤₚ) auf der Abszisse und die an der Sonde abgebaute HC-Konzentration (ΔHC_{sonde}) auf der Ordinate aufgetragen sind; jeweils in ppm.

Liegt im Abgas beispielsweise eine HC-Konzentration von HCᵤₚ = 20.000ppm vor und weist die Sonde eine maximale Oxidationskapazität d.h. einen Schwellenwert von HC_{threshold} = 8.000ppm auf, liegen im Abgas stromabwärts der Sonde unverbrannte Kohlenwasserstoffe in einer Konzentration von HC_{down} = 12.000ppm vor.

Figur 3b zeigt den funktionalen Zusammenhang zwischen der HC-Konzentration stromaufwärts der Sonde (HCᵤₚ), welche wieder auf der Abszisse aufgetragen ist, und der Konzentration stromabwärts der Sonde (HC_{down}), welche auf der Ordinate aufgetragen ist. Die Figuren 3a und 3b korrespondieren miteinander.

Bezugnehmend auf das zuvor genannte Beispiel entspricht also der von der Sonde ermittelte Meßwert λₘₑₛₛ dem tatsächlichen Luftverhältnis λₜₐₜ solange gilt: HCᵤₚ < HC_{threshold}.

Gilt aber HCᵤₚ > HC_{threshold} stellt das oben genannte tatsächliche Luftverhältnis λₜₐₜ lediglich einen theoretischern Wert dar, bei dem davon ausgegangen wird, dass die reduzierenden Abgasbestandteile tatsächlich vollständig an der Sonde oxidiert werden, so dass die HC-Konzentration stromabwärts der Sonde also Null wäre. Dieses theoretische Luftverhältnis λₜₐₜ ist für eine Vielzahl von Anwendungsfällen nützlich. Die in der Motorsteuerung für den Betrieb der Brennkraftmaschine abgelegten Algorithmen basieren teilweise auf diesem - in Einzelfällen lediglich theoretischen - Luftverhältnis λₜₐₜ.

Mit dem tatsächlichen Luftverhältnis λₜₐₜ läßt sich auch eine tatsächliche Sauerstoffkonzentration stromabwärts der Sonde (O_{2,down,tat}) ermitteln bzw. berechnen, wobei wiederum von einer vollständigen Oxidation der reduzierenden Abgasbestandteile an der Sonde ausgegangen wird. Die Konzentration O_{2,down,tat} gibt somit die Sauerstoffkonzentration stromabwärts der Sonde für den - gelegentlich theoretischen - Fall an, dass für die HC-Konzentration stromabwärts der Sonde gilt: HC_{down} = 0.

Häufig ist aber auch die Kenntnis des Luftverhältnisses λᵤₚ stromaufwärts der Sonde hilfreich, wobei dieses Luftverhältnis auf den stromaufwärts der Sonde vorliegenden Konzentrationen der Abgasbestandteile basiert.

Vor diesem Hintergrund ist es die Aufgabe der vorliegenden Erfindung, ein Verfahren zur Bestimmung des Luftverhältnisses λₜₐₜ bzw. λᵤₚ im Abgassystem einer Brennkraftmaschine stromabwärts bzw. stromaufwärts einer im Abgassystem angeordneten Lambda-Sonde aufzuzeigen.

Gelöst wird diese Aufgabe durch ein Verfahren zur Bestimmung des Luftverhältnisses λ im Abgassystem einer Brennkraftmaschine mittels einer im Abgassystem angeordneten Lambda-Sonde, bei dem
■ die HC-Konzentration der unverbrannten Kohlenwasserstoffe HCᵤₚ stromaufwärts der Lambda-Sonde ermittelt wird,
■ die an der Sonde oxidierte HC-Konzentration ΔHC_{Sonde} in Abhängigkeit von HCᵤₚ bestimmt wird,
■ der der Brennkraftmaschine zugeführte Luftmassenstrom mₐᵢᵣ bestimmt wird,
■ das Luftverhältnis λₘₑₛₛ mittels Lambda-Sonde meßtechnisch bestimmt wird,
■ der bis stromabwärts der Sonde effektiv oxidierte Kraftstoffmassenstrom m(_{fuel.eff} bestimmt wird mit m_{fuel,eff} = (mₐᵢᵣ / λₘₑₛₛ) / Lₛₜ,
■ das Luftverhältnis λᵤₚ stromaufwärts der Sonde bestimmt wird mit λᵤₚ = (mₐᵢᵣ / m_{fuel.up}) / Lₛₜ, wobei
   - der an der Sonde oxidierte Kraftstoffmassenstrom Δm_{fuel,Sonde} unter Verwendung der HC-Konzentration ΔHC_{Sonde} bestimmt wird, und
   - der bis stromaufwärts der Sonde oxidierte Kraftstoffmassenstrom m_{fuel,up} mit m_{fuel,up} = m_{fuel,eff} - Δm_{fuel,Sonde} bestimmt wird,
   und/oder
   das Luftverhältnis λₜₐₜ bestimmt wird mit λₜₐₜ = [mₐᵢᵣ / (m_{fuel,eff} + Δm_{fuel} unburnt,Sonde)]/ Lₛₜ, wobei
   - die HC-Konzentration der unverbrannten Kohlenwasserstoffe HC_{down} stromabwärts der Lambda-Sonde unter Verwendung von HCᵤₚ und ΔHC_{Sonde} bestimmt wird, und
   - der an der Sonde nicht oxidierte Kraftstoffmassenstrom Δm_{fuel unbumt,Sonde} unter Verwendung der HC-Konzentration HC_{down} bestimmt wird.

Mit dem erfindungsgemäßen Verfahren wird in Kenntnis des meßtechnischen Fehlverhaltens der Lambda-Sonde das Luftverhältnis λᵤₚ stromaufwärts der Lambda-Sonde und/oder das tatsächliche Luftverhältnis λₜₐₜ bestimmt.

In einem ersten Verfahrensschritt wird die Konzentration der unverbrannten Kohlenwasserstoffe HCᵤₚ stromaufwärts der Lambda-Sonde ermittelt_{.} Hierzu kann die HC-Konzentration entweder mit einem Sensor meßtechnisch erfaßt werden oder aber es wird der im Abgas enthaltene unverbrannte Kraftstoffanteil ermittelt und in eine HC-Konzentration konvertiert.

Letzteres erfordert die Ermittlung des Kraftstoffanteils, der zwar den Zylindern zur Verbrennung zugeführt wird, aber die Zylinder im Rahmen des Ladungswechsels wieder unverbrannt bzw. unvollständig verbrannt verläßt. Gegebenenfalls ist ein Kraftstoffanteil zu berücksichtigen, der dem Abgas stromabwärts der Zylinder und stromaufwärts der Sonde, beispielsweise im Rahmen einer Anreicherung mit Reduktionsmittel mittels Einspritzung, zugeführt wurde.

Die auf diese Weise ermittelte HC-Konzentration HCᵤₚ wird in einem zweiten Verfahrensschritt dazu verwendet, die an der Sonde oxidierte HC-Konzentration ΔHC_{Sonde} zu bestimmen. Der funktionale Zusammenhang zwischen HCᵤₚ und ΔHC_{Sonde} wurde bereits weiter oben in Zusammenhang mit Figur 3a erörtert und ist für jede Sonde charakteristisch.

Im weiteren wird der der Brennkraftmaschine zugeführte Luftmassenstrom mₐᵢᵣ bestimmt, was beispielsweise mittels eines im Ansaugtrakt der Brennkraftmaschine angeordneten Heizdrahtes erfolgen kann, und das Luftverhältnis λₘₑₛₛ mittels der im Abgassystem angeordneten Lambda-Sonde meßtechnisch erfaßt.

Der der Brennkraftmaschine zugeführte Luftmassenstrom mₐᵢᵣ kann alternativ auch rechnerisch ermittelt bzw. abgeschätzt werden und zwar unter Verwendung der Drehzahl, der Zylinderanzahl, des Zylindervolumens und des Zylinderdrucks.

Der im dritten Verfahrensschritt bestimmte Luftmassenstrom mₐᵢᵣ sowie das im vierten Verfahrensschritt erfaßte Luftverhältnis λₘₑₛₛ werden in einem fünften Verfahrensschritt dazu verwendet, den bis stromabwärts der Sonde effektiv oxidierten Kraftstoffmassenstrom m_{fuel,eff} zu bestimmen, wobei gilt: ${m}_{fuel , eff} = \left({m}_{air}/{λ}_{mess}\right) / {L}_{st}$

Der Kraftstoffmassenstrom m_{fuel.eff} korrespondiert mit dem mittels Lambda-Sonde erfaßten Luftverhältnis λₘₑₛₛ da beide Parameter sowohl den stromaufwärts der Sonde verbrannten Kraftstoffanteil m_{fuel.up} als auch den an der Sonde oxidierten Kraftstoffinassenstrom Δm_{fuel.Sonde} berücksichtigen. Die Konstante Lₛₜ steht für den stöchiometrischen Luftbedarf.

In einem sechsten Verfahrensschritt wird das Luftverhältnis λᵤₚ stromaufwärts der Sonde bestimmt mit: ${λ}_{up} = \left({m}_{air}/{m}_{fuel , up}\right) / {L}_{st}$

Für den bis stromaufwärts der Sonde oxidierten Kraftstoffmassenstrom m_{fuel,up} gilt: ${m}_{fuel , up} = {m}_{fuel , eff} - Δ ⁢ {m}_{fuel , Sonde}$

Dabei wird der an der Sonde oxidierte Kraftstoffmassenstrom Δm_{fuel,Sonde} unter Verwendung der HC-Konzentration ΔHC_{Sonde} ermittelt, was durch die Konvertierung der Konzentration an unverbrannten Kohlenwasserstoffe in einen Kraftstoffmassenstrom erfolgt.

Im sechsten Verfahrensschritt wird alternativ oder zusätzlich das tatsächliche Luftverhältnis λₜₐₜ bestimmt mit: ${λ}_{tat} = \left[{m}_{air}/\left({m}_{fuel , eff}+Δ⁢{m}_{fuel unburnt , Sonde}\right)\right] / {L}_{st}$

Hierzu wird mit den bereits zuvor ermittelten HC-Konzentrationen HCᵤₚ und ΔHC_{Sonde} die HC-Konzentration stromabwärts der Sonde HC_{down} bestimmt, wobei gilt: ${HC}_{down} = {HC}_{up} - {ΔHC}_{Sonde}$

Der funktionale Zusammenhang zwischen HC_{down} und HCᵤₚ wurde bereits weiter oben in Zusammenhang mit Figur 3b erörtert und ist für jede Sonde charakteristisch.

Anschließend wird der an der Sonde nicht oxidierte Kraftstoffmassenstrom Δm_{fuel unburnt,Sonde} unter Verwendung dieser Konzentration HC_{down} ermittelt.

Mit dem erfindungsgemäßen Verfahren wird somit die der Erfindung zugrunde liegende Aufgabe gelöst, nämlich ein Verfahren zur Bestimmung des Luftverhältnisses λₜₐₜ bzw. λᵤₚ im Abgassystem einer Brennkraftmaschine stromabwärts bzw. stromaufwärts einer im Abgassystem angeordneten Lambda-Sonde aufzuzeigen.

Weitere vorteilhafte Verfahrensvarianten gemäß den Unteransprüchen werden im folgenden erläutert.

Vorteilhaft sind Ausführungsformen des Verfahrens, bei denen das Luftverhältnis λᵤₚ dazu verwendet wird, die Sauerstoffkonzentration O_{2,up} stromaufwärts der Sonde zu ermitteln_{.}

Vorteilhaft sind des weiteren Ausführungsformen des Verfahrens, bei denen das Luftverhältnis λₜₐₜ dazu verwendet wird, die Sauerstoffkonzentration O_{2,down,tat} zu ermitteln. Wie bereits eingangs erläutert wurde, kann mittels zweier Lambda-Sonden die Funktionstüchtigkeit eines Oxidationskatalysators und/oder eines LNT überwacht werden.

Die Überwachung kann erfindungsgemäß auch auf die Ermittlung der Saucrstoffkonzentrationen und deren Vergleich ausgerichtet werden, wobei von einer Funktionstüchtigkeit auszugehen ist, falls ausreichend Sauerstoff verbraucht wird d.h. die Saucrstoffkonzentration sinkt.

Dabei sind die Sauerstoffkonzentrationen stromabwärts bzw. stromaufwärts des jeweiligen Abgasnachbehandlungssystems von Interesse. Bei der stromabwärts angeordneten Sonde ist folglich die Sauerstoffkonzentration stromaufwärts der Sonde maßgeblich, während bei der stromaufwärts angeordneten Sonde die Sauerstoffkonzentration stromabwärts der Sonde von Bedeutung ist.

Hinsichtlich der zuletzt genannten Sonde könnte grundsätzlich auch das mittels Sonde erfaßte Luftverhältnis λₘₑₛₛ herangezogen werden, um die Sauerstoffkonzentration O_{2,down} stromabwärts der Sonde zu bestimmen.

Soll aber mittels Rechenmodellen bestimmt werden, wieviel Sauerstoff im Abgasnachbehandlungssystem eingelagert bzw. freigesetzt wird, ist die Ermittlung der Sauerstoffkonzentration O_{2.down,tat} unter Verwendung des Luftverhältnisses λₜₐₜ zu bevorzugen.

Hinsichtlich der Regeneration eines Partikelfilters kann eine Lambda-Sonde stromaufwärts des Filters zur Steuerung der Regeneration verwendet werden. Zur Oxidation der im Filter gesammelten d.h. abgelagerten Rußpartikel ist Sauerstoff erforderlich d.h. ein Luftverhältnis λ > 1. Dabei sollte die Sauerstoffkonzentration stromaufwärts des Filters mindestens 3 bis 5% betragen. Eine Überwachung der erforderlichen Sauerstoff-Mindestkonzentration kann folglich mit dem erfindungsgemäßen Verfahren erfolgen, wobei als Steuergröße beispielsweise die Sauerstoff-Konzentration O_{2,down,tat} herangezogen wird.

Vorteilhaft sind Ausführungsformen des Verfahrens, bei denen die Raumgeschwindigkeit berücksichtigt wird.

Wie bereits weiter oben ausgeführt wurde, hängt das meßtechnische Fehlverhalten der Lambda-Sonde auch von der Raumgeschwindigkeit des Abgases bzw. von der Verweilzeit der die Sonde passierenden Abgase an der Sonde ab(siehe auch Figur 1).

Auch der funktionale Zusammenhang zwischen der HC-Konzentration stromaufwärts der Sonde HCᵤₚ und der an der Sonde abgebauten HC-Konzentration ΔHC_{Sonde}, wird von der Raumgeschwindigkeit beeinflußt. So werden an der Sonde um so mehr unverbrannte Kohlenwasserstoffe oxidiert je niedriger die Raumgeschwindigkeit d. h. je größer die Verweilzeit an der Sonde ist (siehe auch Figur 3a).

Prinzipbedingt hängt der in Figur 3b dargestellte funktionale Zusammenhang zwischen der HC-Konzentration stromaufwärts der Sonde HCᵤₚ und der Konzentration stromabwärts der Sonde HC_{down} ebenfalls von der Raumgeschwindigkeit ab.

Eine Berücksichtigung der Raumgeschwindigkeit im Rahmen des erfindungsgemäßen Verfahrens führt somit zu einer höheren Genauigkeit bei den ermittelten Luftverhältnissen bzw. Sauerstoff-Konzentrationen.

Vorteilhaft sind Ausführungsformen des Verfahrens, bei denen das im Abgas enthaltene Kohlenmonoxid berücksichtigt wird und zwar in der Weise, dass die Kohlenmonoxid-Konzentrationen in eine adäquate HC-Konzentration konvertiert und das Kohlenmonoxid im weiteren wie unverbrannte Kohlenwasserstoffe behandelt werden.

Wie bereits ausgeführt wurde, bildet das im Abgas enthaltene Kohlenmonoxid (CO) zusammen mit den unverbrannten Kohlenwasserstoffen (HC) die "reduzierenden Abgasbestandteile" bzw. "zu oxidierenden Abgasbestandteile". Nicht nur die unverbrannten Kohlenwasserstoffe (HC), sondern auch das Kohlenmonoxid (CO) wird beim Passieren der Sonde an der Sonde zumindest teilweise oxidiert. D. h. ein Teil des im Abgas enthaltenen Sauerstoffes wird zur Oxidation des Kohlenmonoxids verwendet.

Bei der Berechnung des tatsächlichen Luftverhältnisses λₜₐₜ wird gemäß der in Rede stehenden Verfahrensvariante von einer vollständigen Oxidation der reduzierenden Abgasbestandteile an der Sonde ausgegangen. Die Konzentration O_{2.down,tat} gibt dabei die Sauerstoffkonzentration stromabwärts der Sonde für den - gelegentlich theoretischen - Fall an, dass für die HC-Konzentration stromabwärts der Sonde HC_{down} = 0 gilt und für die CO-Konzentration stromabwärts der Sonde ebenfalls CO_{down} = 0 gilt.

Insofern bildet die vorliegende Ausführungsform des Verfahrens - aufgrund der Berücksichtigung des Kohlenmonoxids - die tatsächlich an der Sonde ablaufenden Vorgänge bzw. Reaktionen noch wirklichkeitstreuer ab, so dass die ermittelten Luftverhältnisse bzw. Sauerstoff-Konzentrationen eine höhere Genauigkeit aufweisen.

Bei der in Rede stehenden Verfahrensvariante beinhalten die verwendeten HC-Konzentrationen d.h. HC_{down}, HCᵤₚ, ΔHC_{Sonde} und HC_{threshold} also auch die CO-Konzentrationen CO_{down}, COᵤₚ und ΔCO_{Sonde}.

Im folgenden wird die Erfindung gemäß den Figuren 1 bis 4 näher beschrieben. Hierbei zeigt:
- Fig. 1: schematisch in einem Diagramm den Meßfehler einer im Abgassystem einer Brennkraftmaschine angeordneten Lambda-Sonde (λₜₐₜ - λₘₑₛₛ)/ λₘₑₛₛ [%] über der HC-Konzentration [ppm] bei einer vorgegebenen Raumgeschwindigkeit,
- Fig. 2: schematisch eine im Abgasstrom angeordnete Lambda-Sonde mitsamt den Abgasbestandteilen und den Konzentrationen stromabwärts und stromaufwärts der Sonde,
- Fig. 3a: in einem Diagramm den funktionalen Zusammenhang zwischen der HC- Konzentration stromaufwärts der Sonde HCᵤₚ und der an der Sonde abgebauten HC-Konzentration ΔHC_{Sonde},
- Fig. 3b: in einem Diagramm den funktionalen Zusammenhang zwischen der HC- Konzentration stromaufwärts der Sonde HCᵤₚ und der HC-Konzentration stromabwärts der Sonde HC_{down}, und
- Fig. 4: eine Ausführungsform des Verfahrens in Gestalt eines Flußdiagramms.

Die Figuren 1 bis 3b wurden bereits weiter oben im Zusammenhang mit dem Meßverhalten einer Lambda-Sonde beschrieben.

Figur 4 zeigt eine Ausführungsform des Verfahrens in Gestalt eines Flußdiagramms.

In einem ersten Verfahrensschritt wird die Konzentration der unverbrannten Kohlenwasserstoffe HCᵤₚ stromaufwärts der Lambda-Sonde ermittelt (S1).

Die auf diese Weise ermittelte HC-Konzentration HCᵤₚ wird in einem zweiten Verfahrensschritt dazu verwendet, die an der Sonde oxidierte HC-Konzentration ΔHC_{sonde} zu bestimmen (S2). Der funktionale Zusammenhang zwischen HCᵤₚ und ΔHC_{sonde} wird verwendet, wobei unter Umständen die Raumgeschwindigkeit berücksichtigt wird.

Anschließen wird in einem dritten Verfahrensschritt der der Brennkraftmaschine zugeführte Luftmassenstrom mₐᵢᵣ bestimmt (S3) und in einem vierten Verfahrensschritt das Luftverhältnis λₘₑₛₛ mittels der im Abgassystem angeordneten Lambda-Sonde meßtechnisch erfaßt (S4).

Im daran anschließenden fünften Verfahrensschritt wird der Luftmassenstrom mₐᵢᵣ (S3) und das Luftverhältnis λₘₑₛₛ (S4) dazu verwendet, den bis stromabwärts der Sonde effektiv oxidierten Kraftstoffmassenstrom m_{fuel},_{eff} zu bestimmen (S5). ${m}_{fuel , eff} = \left({m}_{air}/{λ}_{mess}\right) / {L}_{st}$

Die Konstante Lₛₜ bezeichnet den stöchiometrischen Luftbedarf.

Im weiteren Verfahrensabtauf wird das Luftverhältnis λᵤₚ stromaufwärts der Lambda-Sonde und/oder das tatsächliche Luftverhältnis λₜₐₜ bestimmt.

Soll das Luftverhälnis λᵤₚ stromaufwärts der Sonde bestimmt werden, wird zunächst in einem sechsten Verfahrenssschritt der an der Sonde oxidierte Kraftstoffmassenstrom Δm_{fueL,Sonde} unter Verwendung der HC-Konzentration ΔHC_{sonde} ermittelt, was durch die Konvertierung der Konzentration an unverbrannten Kohlenwasserstoffen in einen Kraftstoffmassenstrom erfolgt (S6).

Anschließend wird in einem siebten Verfahrensschritt (S7) der bis stromaufwärts der Sonde oxidierte Kraftstoffmassenstrom m_{fuel,up} bestimmt mit: ${m}_{fuel , up} = {m}_{fuel , eff} - Δ ⁢ {m}_{fuel , Sonde}$

In einem achten Verfahrensschritt wird dann der ermittelte Luftmassenstrom mₐᵢᵣ (S3) und der Kraftstoffmassenstrom m_{fuel,up} (S7) verwendet, um das Luftverhältnis λᵤₚ stromaufwärts der Sonde zu bestimmen (S8). Es gilt: ${λ}_{up} = \left({m}_{air}/{m}_{fuel , up}\right) / {L}_{st}$

Soll zusätzlich oder alternativ das tatsächliche Luftverhältnis λₜₐₜ bestimmt werden, wird zunächst in einem neunten Verfahrensschritt (S9) mit den bereits zuvor ermittelten HC-Konzentrationen HCᵤₚ (S1) und ΔHC_{Sonde} (S2) die HC-Konzentration stromabwärts der Sonde HC_{down} bestimmt, wobei gilt: ${HC}_{down} = {HC}_{up} - {ΔHC}_{Sonde}$

Anschließend wird in einem zehnten Verfahrensschritt (S 10) der an der Sonde nicht oxidierte Kraftstoffmassenstrom Δm_{fuel unburnt}, Sonde unter Verwendung dieser Konzentration HC_{down} ermittelt.

Im elften Verfahrensschritt (S11) wird dann das tatsächliche Luftverhältnis λₜₐₜ bestimmt mit: ${λ}_{tat} = \left[{m}_{air}/\left({m}_{fuel , eff}+Δ⁢{m}_{fuel unburnt , Sonde}\right)\right] / {L}_{st}$

### Bezugszeichen

- 1: Lambda-Sonde

- CO₂: Kohlendioxid
- Co_{2.down}: CO₂-Konzentration stromabwärts der Sonde
- CO_{2.up}: CO₂-Konzentration stromaufwärts der Sonde
- CO: Kohlenmonoxid
- CO_{down}: CO-Konzentration stromabwärts der Sonde
- COᵤₚ: CO-Konzentration stromaufwärts der Sonde
- ΔCO_{Sonde}: an der Sonde oxidierte CO-Konzentration
- HC: unverbrannte Kohlenwasserstoffe
- HC_{down}: HC-Konzentration stromabwärts der Sonde
- HC_{threshold}: an der Sonde maximal oxidierbare HC-Konzentration
- HCᵤₚ: HC-Konzentration stromaufwärts der Sonde
- ΔHC_{sonde}: an der Sonde oxidierte HC-Konzentration
- mₐᵢᵣ: der der Brennkraftmaschine zugeführte Luftmassenstrom
- m_{fuel.eff}: bis stromabwärts der Sonde effektiv oxidierter Kraftstoffmassenstrom
- m_{fuel.eff}: bis stromaufwärts der Sonde oxidierter Kraftstoffmassenstrom
- Δm_{fuel.Sonde}: an der Sonde oxidierter Kraftstoffmassenstrom
- Δm_{fuel unhurnt.Sonde}: an der Sonde nicht oxidierter Kraftstoffmassenstrom
- Lₛₜ: stöchiometrischer Luftbedarf
- O₂: Sauerstoff
- O_{2.down}: O₂-Konzentration stromabwärts der Sonde
- O_{2.down}: tatsächliche O₂-Konzentration stromabwärts der Sonde
- O_{2.up}: O₂-Konzentration stromaufwärts der Sonde
- ppm: parts per million

- λ: Luftverhältnis
- λ_{down}: Luftverhältnis stromabwärts der Sonde
- λ_{off}: effektives Luftverhältnis
- λₘₑₛₛ: mittels Lambda-Sonde meßtechnisch ermitteltes Luftverhältnis
- λₜₐₜ: tatsächliches Luftverhältnis
- λᵤₚ: Luftverhältnis stromaufwärts der Sonde

## Patentansprüche

1. Verfahren zur Bestimmung des Luftverhältnisses λ im Abgassystem einer Brennkraftmaschine mittels einer im Abgassystem angeordneten Lambda-Sonde (1), bei dem
■ die HC-Konzentration der unverbrannten Kohlenwasserstoffe HCᵤₚ stromaufwärts der Lambda-Sonde (1) ermittelt wird,
■ die an der Sonde (1) oxidierte HC-Konzentration ΔHC_{Sonde} in Abhängigkeit von HCᵤₚ bestimmt wird,
■ der der Brennkraftmaschine zugeführte Luftmassenstrom mₐᵢᵣ bestimmt wird,
■ das Luftverhältnis λₘₑₛₛ mittels Lambda-Sonde (1) meßtechnisch bestimmt wird,
■ der bis stromabwärts der Sonde (1) effektiv oxidierte Kraftstoffmassenstrom m_{fuel,eff} bestimmt wird mit m_{fuel,eff} = (mₐᵢᵣ / λₘₑₛₛ) / Lₛₜ, wobei die Konstonte Lₛₜ bezeichnet den Stöchiometrischen Luftbedarf, und
■ das Luftverhältnis λᵤₚ stromaufwärts der Sonde (1) bestimmt wird mit λᵤₚ = (mₐᵢᵣ / m_{fuel},ᵤₚ) / Lₛₜ, wobei
- der an der Sonde (1) oxidierte Kraftstoffmassenstrom Δm_{fuel},_{Sonde} unter Verwendung der HC-Konzentration ΔHC_{Sonde} bestimmt wird, und
- der bis stromaufwärts der Sonde (1) oxidierte Kraftstoffmassenstrom m_{fuel},ᵤₚ mit m_{fuel},ᵤₚ = m_{fuel,eff} - Δm_{fuel},_{Sonde} bestimmt wird,
und/oder
das Luftverhältnis λₜₐₜ bestimmt wird mit λₜₐₜ = [mₐᵢᵣ / (m_{fuel},_{eff} + Δm_{fuel} unburnt,Sonde)]/ Lₛₜ, wobei
- die HC-Konzentration der unverbrannten Kohlenwasserstoffe HC_{down} stromabwärts der Lambda-Sonde (1) unter Verwendung von HCᵤₚ und ΔHC_{Sonde} bestimmt wird, und
- der an der Sonde (1) nicht oxidierte Kraftstoffmassenstrom Δm_{fuel unburnt.Sonde} unter Verwendung der HC-Konzentration HC_{down} bestimmt wird.

2. Verfahren nach Anspruch 1, **dadurch gekennzeichnet, dass** das Luftverhältnis λᵤₚ dazu verwendet wird, die Sauerstoffkonzentration O₂,ᵤₚ stromaufwärts der Sonde (1) zu ermitteln.

3. Verfahren nach Anspruch 1 oder 2, **dadurch gekennzeichnet, dass** das Luftverhältnis λₜₐₜ dazu verwendet wird, die Sauerstoffkonzentration O₂,_{down,tat} zu ermitteln..

4. Verfahren nach einem der vorherigen Ansprüche, **dadurch gekennzeichnet, dass** die Raumgeschwindigkeit berücksichtigt wird.

5. Verfahren nach einem der vorherigen Ansprüche, **dadurch gekennzeichnet, dass** das im Abgas enthaltene Kohlenmonoxid berücksichtigt wird und zwar in der Weise, dass die Kohlenmonoxid-Konzentrationen in eine adäquate HC-Konzentration konvertiert und im weiteren wie unverbrannte Kohlenwasserstoffe behandelt werden.

## Claims

1. Method for determining the air ratio λ in the exhaust system of an internal combustion engine by means of a lambda probe (1) arranged in the exhaust system, in which method
■ the HC concentration of the unburned hydrocarbons HCᵤₚ upstream of the lambda probe (1) is determined,
■ the HC concentration ΔHC_{probe} oxidized at the probe (1) is determined as a function of HCᵤₚ,
■ the air mass flow mₐᵢᵣ supplied to the internal combustion engine is determined,
■ the air ratio λₘₑₐₛ is determined by measurement by means of the lambda probe (1),
■ the effective fuel mass flow m_{fuel},_{eff} oxidized up to downstream of the probe (1) is determined using m_{fuel,eff} (mₐᵢᵣ / λₘₑₐₛ) / Lₛₜ, with the constant Lₛₜ indicating the stoichiometric air demand, and
■ the air ratio λᵤₚ upstream of the probe (1) is determined using λᵤₚ = (mₐᵢᵣ / m_{fuel,up}) / L_{st,} with
- the fuel mass flow Δm_{fuel,probe} oxidized at the probe (1) being determined using the HC concentration ΔHC_{probe}, and
- the fuel mass flow m_{fuel,up} oxidized up to upstream of the probe (1) being determined using m_{fuel,up} = m_{fuel,eff} - Δm_{fuel,probe},
and/or
the air ratio λ_{act} is determined using λ_{act} = [mₐᵢᵣ / (m_{fuel,eff} + Δm_{fuel unbumt,probe})]/ Lₛₜ, with
- the HC concentration of the unburned hydrocarbons HC_{down} downstream of the lambda probe (1) being determined using HCᵤₚ ΔHC_{probe}, and
- the fuel mass flow Δm_{fuel} unbumt,probe not oxidized at the probe (1) being determined using the HC concentration HC_{down}.

2. Method according to Claim 1, **characterized in that** the air ratio λᵤₚ is used to determine the oxygen concentration O₂,ᵤₚ upstream of the probe (1).

3. Method according to Claim 1 or 2, **characterized in that** the air ratio λ_{act} is used to determine the oxygen concentration O₂,_{down},_{act}.

4. Method according to one of the preceding claims, **characterized in that** the spatial velocity is taken into consideration.

5. Method according to one of the preceding claims, **characterized in that** the carbon monoxide contained in the exhaust gas is taken into consideration, specifically in such a way that the carbon monoxide concentrations are converted into an adequate HC concentration and are thereafter treated as unburned hydrocarbons.

## Revendications

1. Procédé de détermination du rapport d'air λ dans le système d'échappement d'un moteur à combustion interne au moyen d'une sonde Lambda (1) disposée dans le système d'échappement, selon lequel
* la concentration d'HC des hydrocarbures non consumés HCᵤₚ est déterminée en amont de la sonde Lambda (1),
* la concentration d'HC oxydé au niveau de la sonde (1) AHC_{Sonde} est déterminée en fonction de HCᵤₚ,
* le débit massique d'air mₐᵢᵣ acheminé au moteur à combustion interne est déterminé,
* le rapport d'air λₘₑₛₛ est déterminé de manière métrologique au moyen de la sonde Lambda (1),
* le débit massique de carburant oxydé effectif jusqu'en aval de la sonde (1) m_{fuel},_{eff} est déterminé, avec m_{fuel,eff} = (mₐᵢᵣ / λmess) / Lₛₜ, la constante Lₛₜ désignant le besoin en air stoechiométrique, et
* le rapport d'air λᵤₚ en amont de la sonde (1) est déterminé, avec λᵤₚ = (mₐᵢᵣ / m_{fuel},ᵤₚ) / Lₛₜ,
- le débit massique de carburant oxydé au niveau de la sonde (1) Δm_{fuel,Sonde} étant déterminé en utilisant la concentration d'HC ΔHC_{Sonde} et
- le débit massique de carburant oxydé jusqu'en aval de la sonde (1) m_{fuel},ᵤₚ étant déterminé avec m_{fuel,up} = m_{fuel,eff} - Δm_{fuel, Son}dₑ,
et/ou
le rapport d'air λₜₐₜ est déterminé avec λₜₐₜ = [mₐᵢᵣ / (mf_{uel,eff} + Δm_{fuel}, _{unburnt, Sonde}) ] / Lₛₜ,
- la concentration d'HC des hydrocarbures non consumés HC_{down} étant déterminée en aval de la sonde Lambda (1) en utilisant HCᵤₚ et ΔHC_{sonde,} et
- le débit massique de carburant non oxydé au niveau de la sonde (1) Δm_{fuel,unburnt,Sonde} étant déterminé en utilisant la concentration d'HC HC_{down} .

2. Procédé selon la revendication 1, **caractérisé en ce que** le rapport d'air λᵤₚ est utilisé pour déterminer la concentration d'oxygène O₂,ᵤₚ en amont de la sonde (1).

3. Procédé selon la revendication 1 ou 2, **caractérisé en ce que** le rapport d'air λₜₐₜ est utilisé pour déterminer la concentration d'oxygène O_{2,down,tat}.

4. Procédé selon l'une des revendications précédentes, **caractérisé en ce que** la vitesse dans l'espace est prise en compte.

5. Procédé selon l'une des revendications précédentes, **caractérisé en ce que** le monoxyde de carbone présent dans les gaz d'échappement est pris en compte, et ce de telle sorte que les concentrations de monoxyde de carbone sont converties en une concentration d'HC adéquate et sont ensuite traitées comme des hydrocarbures non consumés.
